# EUROPÄISCHE PATENTSCHRIFT

(11) **EP 3 163 228 B1**
(45) Veröffentlichungstag und Bekanntmachung des Hinweises auf die Patenterteilung: **19.07.2023**
(21) Anmeldenummer: 16193037.5
(22) Anmeldetag: 10.10.2016
(51) Int. Cl.: F25D 17/04, F25D 25/02

(54) **KÄLTEMASCHINE**
REFRIGERATING MACHINE
APPAREIL FRIGORIFIQUE

(30) Priorität: 29.10.2015 CN 201520857566 U
(43) Veröffentlichungstag der Anmeldung: 03.05.2017
(73) Patentinhaber: BSH Hausgeräte GmbH, 81739 München (DE)
(72) Erfinder: Cai, Junsheng, Nanjing, Jiangsu 210000 (CN); Wang, Tieniu, Chuzhou, Anhui 239016 (CN); Guo, Zhiqiang, Wuzhi, Henan 454950 (CN); Huang, Lulu, Chuzhou, Anhui 239016 (CN); Zhang, Min, Chuzhou, Anhui 239238 (CN); Zhou, Zhanhong, Nanjing, Jiangsu 210046 (CN)

(56) Entgegenhaltungen:
- DE-A1-102009 029 142
- DE-A1-102012 221 499
- DE-A1-102013 225 091

## Beschreibung

### Gebiet der Erfindung

Die vorliegende Erfindung betrifft den Bereich Kältemaschine, insbesondere einen Kühlschrank mit einer Schublade und einem Deckel.

### Technischer Hintergrund

Lagerräume mit darin vorgesehenen Schubladen und die Öffnungen solcher Schubladen abdeckenden Deckel bei Kältemaschinen sind aus dem allgemeinen Stand der Technik bekannt. Beispielsweise offenbarte die chinesische Patentanmeldung mit der Veröffentlichungsnummer von CN 102625898 A eine Kältemaschine, insbesondere eine Haushalts-Kälteanlage mit einem Lagerraum und einer Schublade, wobei die Schublade sich zwischen einer Angrenzstellung bzw. Einschubstellung in dem Lagerraum und einer Ausziehstellung aus dem Lagerraum bewegen kann. Die Schublade in der Angrenzstellung wird von einem Deckel bedeckt, wobei oberhalb des Deckels ein Einlegeboden zur Ablage von Gegenständen vorgesehen ist.

Aus der DE 10 2012 221 499 A1 ist ein Haushaltskältegerät mit einem Anzeigemittel für einen Behälterdeckel bekannt. An einer Platte ist frontseitig eine Leiste angeordnet, an der zwei separate Drücktasten zum Einstellen der Deckelposition angeordnet sind.

Aus der DE 10 2009 029 142 A1 ist ein Kältegerät mit einer herausziehbaren Schale bekannt. Die Schale ist durch einen Deckel abdeckbar, wobei oberhalb des Deckels wiederum eine dazu separate Platte angeordnet ist. An der Platte ist frontseitig eine Leiste ausgebildet, an der ein Verschiebeelement angeordnet ist, mit dem die Position des Deckels beeinflussbar ist.

Des Weiteren ist aus der DE 10 2013 225 091 A1 ein Haushaltskältegerät mit einem drehbaren Bedienelement bekannt, welches an einer separaten Trennwand angeordnet ist. Mit diesem Bedienelement kann ein Deckel, der eine Schublade eines Frischhaltebehälters abdeckt, in der Position verändert werden. Die Trennwand weist frontseitig ein gestuftes Podest auf, wobei nach vorne hin das Podest eine ebene Oberseite aufweist, an der das Bedienelement angeordnet ist. Nach hinten versetzt zu dieser ebenen Oberseite ist eine schmale schräge Ausgestaltung eines Oberflächenbereichs realisiert, an dem Funktionselemente und Anzeigeelemente angeordnet sind.

### Offenbarung der Erfindung

Der vorliegenden Erfindung liegt die Aufgabe zugrunde, eine gegenüber dem Stand der Technik verbesserte und weiterentwickelte Kältemaschine bereitzustellen.

Die Aufgabe wird durch eine Kältemaschine gemäß Anspruch 1 gelöst.

Die Erfindung betrifft eine Kältemaschine, die einen Kühlraum mit mindestens einem Einlegeboden, wobei der Einlegeboden eine horizontale Abstützfläche aufweist, einen entfernbar innerhalb des Kühlraums und unterhalb des Einlegebodens angeordneten Lagerkasten, einen Deckel, welcher zwischen dem Einlegeboden und dem Lagerkasten angeordnet ist und im Wesentlichen die offene Oberseite des Lagerkastens bedeckt, und einen Aktor umfasst, der bei in einer Volllagerstellung befindlichem Lagerkasten selektiv mindestens einen Teil des Deckels anhebt, um einen Durchgang zwischen dem angehobenen Deckel und dem Umfang des Lagerkastens zu öffnen, wobei der Einlegeboden eine Bedienfläche aufweist, auf der der Aktor vorgesehen ist, wobei in einer der Stirnseite des Kühlraums zugewandten Richtung sich die Bedienfläche des Einlegebodens bezogen auf die horizontale Abstützfläche nach unten 20 bis 45 Grad neigt.

In der der Stirnseite des Kühlraums zugewandten Richtung, also der dem Benutzer zugewandten Richtung neigt sich die Bedienfläche des Einlegebodens dem Benutzer zugewandt nach unten um 20 bis 45 Grad, wodurch es dem Benutzer ermöglicht wird, nach Öffnen der Tür der Kältemaschine mit einer anschaulichen und klaren Sicht den an der Bedienfläche angebrachten Aktor zu betrachten und auf der schrägen Bedienfläche den Aktor zu betätigen. Zudem erstreckt sich die Bedienfläche nach vorne und neigt sich dabei nach unten, so dass eine Betätigung des an der Bedienfläche befindlichen Aktors von dem Benutzer nicht durch einen oberhalb des Einlegebodens angebrachten Lagerkasten behindert wird und eine Verkürzung der Länge des oberhalb des Einlegebodens angebrachten Lagerkastens in Längsrichtung zum Beseitigen von Hindernissen beim Betrachten bzw. Betätigen des Aktors entfallen kann, was zu einem vergrößerten Volumen des oberhalb des Einlegebodens angebrachten Lagerkastens beiträgt.

Als Weiterentwicklung der vorliegenden Erfindung ist vorgesehen, dass der Aktor unmittelbar auf den Deckel einwirkt und diesen von dem Lagerkasten weg bewegt, um den Durchgang zu öffnen.

Als Weiterentwicklung der vorliegenden Erfindung ist vorgesehen, dass in einer der Stirnseite des Kühlraums zugewandten Richtung der Deckel eine sich nach unten um einen vorgegebenen Winkel neigende Schrägfläche aufweist, auf die der Aktor durch die Bedienfläche des Einlegebodens hindurch unmittelbar einwirkt.

Als Weiterentwicklung der vorliegenden Erfindung ist vorgesehen, dass die Bedienfläche des Einlegebodens die Schrägfläche des Deckels im Wesentlichen bedeckt.

Es ist vorgesehen, dass sich die Bedienfläche nach unten um 20 bis 45 Grad neigt.

Als Weiterentwicklung der vorliegenden Erfindung ist vorgesehen, dass der Einlegeboden aus einem Blech bzw. einer transparenten Platte einteilig ausgebildet ist.

Als Weiterentwicklung der vorliegenden Erfindung ist vorgesehen, dass der Einlegeboden eine Hauptplatte und einen die Hauptplatte umlaufend umschließenden Rahmen umfasst, wobei in einer der Stirnseite des Kühlraums zugewandten Richtung ein vorderer Abschnitt des Rahmens sich nach unten neigt und erstreckt, um die Bedienfläche zu bilden.

Als Weiterentwicklung der vorliegenden Erfindung ist vorgesehen, dass die Hauptplatte aus einer transparenten Glasplatte hergestellt ist, während der Rahmen und die Bedienfläche aus Kunststoff hergestellt sind.

Als Weiterentwicklung der vorliegenden Erfindung ist vorgesehen, dass der Deckelüber zwei Betriebszustände verfügt, wenn sich das Lagerkasten in einer Lagerstellung befindet:
- der Deckel dichtet in einem ersten Betriebszustand die offene Oberseite des Lagerkastens im Wesentlichen ab,
- der Deckel wird in einem zweiten Betriebszustand mindestens teilweise von dem Umfang des Lagerkastens getrennt gehalten und somit wird zwischen dem Lagerkasten und dem Deckel ein Durchgang geöffnet.

Als Weiterentwicklung der vorliegenden Erfindung ist vorgesehen, dass der Aktor durch eine Drehbewegung unmittelbar auf den Deckel einwirkt, um den Durchgang zu öffnen.

Als Weiterentwicklung der vorliegenden Erfindung ist vorgesehen, dass der Aktor einen ersten Drehknopf und einen zweiten Drehknopf umfasst, wobei eine erste Verbindungssäule des ersten Drehknopfs mit einer zweiten Verbindungssäule des zweiten Drehknopfs verbunden ist, um den zweiten Drehknopf in eine Drehbewegung zu bringen, wobei der zweite Drehknopf eine Steuerwelle aufweist und an der Schrägfläche des Deckels eine erste Schiene vorgesehen ist, wobei der zweite Drehknopf die Steuerwelle in eine Drehbewegung bringt, um die Steuerwelle in der ersten Schiene zu bewegen und dadurch unmittelbar auf eine Schienenwand der ersten Schiene einzuwirken, so dass der Deckel den Lagerkasten verlässt und den Durchgang öffnet.

Als Weiterentwicklung der vorliegenden Erfindung ist vorgesehen, dass der zweite Drehknopf eine zweite Schiene und die Bedienfläche an ihrer Unterseite eine in die zweite Schiene hineinragende Anschlagsäule aufweist, wobei durch die Zusammenwirkung der zweiten Schiene und der Anschlagsäule der Drehwinkel des zweiten Drehknopfs begrenzt wird.

Als Weiterentwicklung der vorliegenden Erfindung ist vorgesehen, dass an einer Schienenwand der zweiten Schiene mehrere Einraststellen vorgesehen sind, wobei durch Einrasten der Anschlagsäule jeweils in eine der Einraststellen der zweite Drehknopf jeweils in einer vorgegebenen Drehstellung gehalten werden kann.

Als Weiterentwicklung der vorliegenden Erfindung ist vorgesehen, dass an einer Schienenwand der zweiten Schiene Zähne vorgesehen sind, wobei durch Zusammenwirkung der Zähne und der Anschlagsäule der zweite Drehknopf in einer vorgegebenen Drehstellung gehalten werden kann.

Als Weiterentwicklung der vorliegenden Erfindung ist vorgesehen, dass die erste Verbindungssäule des ersten Drehknopfs über ein Fixierteil mit der zweiten Verbindungssäule des zweiten Drehknopfs fest verbunden ist.

Die Ausgestaltung sowie andere Aufgaben und vorteilhafte Auswirkungen der vorliegenden Erfindung lassen sich aus nachfolgender Beschreibung bevorzugter Ausführungsbeispiele unter Bezugnahme auf beiliegende Zeichnungen entnehmen.

### Darstellung der Abbildungen

Es zeigen
FIG 1 den Aufbau des Kühlraums mit einem Lagerkasten und einem Einlegeboden innerhalb einer Auskleidung einer Kältemaschine gemäß einem Ausführungsbeispiel der vorliegenden Erfindung in einer schematischen Darstellung,
FIG 2 den Aufbau des Lagerkastens in Zusammenwirkung mit dem Deckel und dem Einlegeboden in einer schematischen Darstellung,
FIG 3 den Aufbau des Lagerkastens in Zusammenwirkung mit dem Deckel und dem Einlegeboden in einer weiteren schematischen Darstellung,
FIG 4 den Längsschnitt der FIG 2,
FIG 5 den Aufbau des Aktors 5 in einer schematischen Darstellung,
FIG 6 den Aufbau des unterhalb der Bedienfläche angebrachten zweiten Drehknopfs in einer schematischen Darstellung, und
FIG 7 den Aufbau des zweiten Drehknopfs nach einer weiteren Ausführungsform in einer schematischen Darstellung.

Bezugszeichen: 100-Auskleidung, 1-Kühlraum, 11-linke Seitenwand, 12-rechte Seitenwand, 2-Einlegeboden, 21-Bedienfläche, 22-Hauptplatte, 23-Rahmen, 25-Anschlagsäule, 3a, 3b, 3c-Lagerkasten, 4-Deckel, 41-Schrägfläche, 42-erste Schiene, 5-Aktor, 51-erster Drehknopf, 511-erste Verbindungssäule, 52-zweiter Drehknopf, 521-zweite Verbindungssäule, 522-Steuerwelle, 523-zweite Schiene, 524-Einraststelle, 525-Zahn

### Konkrete Ausführungsformen

Nachfolgend werden technische Ausgestaltungen im Rahmen der Ausführungsbeispiele der vorliegenden Erfindung unter Bezugnahme auf eine mittels beiliegender Zeichnungen der Erfindung dargestellte Haushalts-Kältemaschine klar und vollständig beschrieben.

FIG 1 zeigt den Aufbau des Kühlraums 1 mit einem Lagerkasten und einem Einlegeboden innerhalb einer Auskleidung 100 einer Kältemaschine in einer schematischen Darstellung. Wie aus der Zeichnung zu entnehmen ist, bildet die Auskleidung 100 einen Kühlraum 1 der Kältemaschine, in welchem Kühlraum 1 ausziehbarere Lagerkasten 3a, 3b, 3c aufgenommen sind. Ein Einlegeboden 2 stützt sich zwischen einer linken Seitenwand 11 und einer rechten Seitenwand 12 innerhalb des Kühlraums 1 ab, um den Kühlraum 1 in verschiedene Lagerräume einzuteilen. Der Einlegeboden 2 kann dabei sowohl zum Bedecken des Lagerkastens 3b als auch ggf. zum Abstützen des Lagerkastens 3a dienen. Der Einlegeboden 2 erstreckt sich in Richtung der Stirnseite des Kühlraums 1 und neigt sich nach unten, um eine Bedienfläche 21 zu bilden, an der ein Aktor 5 vorgesehen ist, dessen Funktion und Aufbau aus der nachfolgenden Beschreibung zu entnehmen sind. In der der Stirnseite des Kühlraums 1 zugewandten Richtung, also der dem Benutzer zugewandten Richtung neigt sich die Bedienfläche 21 des Einlegebodens 2 dem Benutzer zugewandt nach unten um einen vorgegebenen Winkel, wodurch es dem Benutzer ermöglicht wird, nach Öffnen der Tür der Kältemaschine mit einer anschaulichen und klaren Sicht den an der Bedienfläche 21 angebrachten Aktor 5 zu betrachten und auf der schrägen Bedienfläche 21 den Aktor 5 zu betätigen. Zudem erstreckt sich die Bedienfläche 21 nach vorne und neigt sich dabei nach unten, so dass eine Betätigung des an der Bedienfläche 21 befindlichen Aktors 5 von dem Benutzer nicht durch einen oberhalb des Einlegebodens 2 angebrachten Lagerkasten 3a behindert wird und eine Verkürzung der Länge des oberhalb des Einlegebodens 2 angebrachten Lagerkastens 3a in Längsrichtung zum Beseitigen von Hindernissen beim Betrachten bzw. Betätigen des Aktors 5 entfallen kann, was zu einem vergrößerten Volumen des oberhalb des Einlegebodens 2 angebrachten Lagerkastens 3a beiträgt, wobei also die Länge des Lagerkastens 3a in Längsrichtung der des unterhalb des Einlegebodens 2 angeordneten Lagerkastens 3b entsprechen kann. Dabei neigt sich die Bedienfläche 21 nach unten erfindungsgemäß um einen Winkel zwischen 20 und 45 Grad.

FIG 2 zeigt den Aufbau des Lagerkastens in Zusammenwirkung mit dem Deckel und dem Einlegeboden in einer schematischen Darstellung. Wie sich aus FIG 1 und 2 ergibt, bedeckt der zwischen dem Lagerkasten 3b und dem Einlegeboden 2 angeordnete Deckel 4 im Wesentlichen die offene Oberseite des Lagerkastens 3b und stützt sich zwischen einer linken Seitenwand 11 und einer rechten Seitenwand 12 innerhalb des Kühlraums 1 ab. Bei dem in einer Lagerstellung befindlichen, also in die Kühlraum 1 eingeschobenen Lagerkasten 3 verfügt der Deckel 4 über zwei Betriebszustände: der Deckel 4 dichtet in einem ersten Betriebszustand die offene Oberseite des Lagerkastens 3 im Wesentlichen ab, während der Deckel 4 in einem zweiten Betriebszustand mindestens teilweise von dem Umfang des Lagerkastens 3 getrennt gehalten und somit zwischen dem Lagerkasten 3 und dem Deckel 4 ein Durchgang geöffnet wird, wie aus FIG 3 zu entnehmen ist. Die Schrägfläche 41 des Deckels wird dabei parallel zu der Bedienfläche 21 gehalten, welche sich nach unten neigt und im Wesentlichen die gesamte Schrägfläche 41 des Deckels bedeckt, so dass der Aktor 5 durch die Bedienfläche 21 hindurch senkrecht auf die Schrägfläche 41 des Deckels einwirken kann, um bessere Betätigungswirkung zu verwirklichen.

Bei Betätigung des Aktors 5 von dem Benutzer wirkt diese unmittelbar auf den Deckel 4 ein und hebt den Deckel 4 schräg nach hinten an, um einen Durchgang 9 zwischen dem angehobenen Deckel 4 und dem Umfang des Lagerkastens 3b zu öffnen. Durch den Durchgang 9 kann die Luft oder Feuchtigkeit zwischen dem Lagerkasten 3b und dem Kühlraum 1 fließen. Durch Betätigung des Aktors 5 kann der Benutzer die Größe des Durchgangs 9 zwischen dem Deckel 4 und dem Umfang des Lagerkastens 3b und somit auch die Durchflussmenge der zwischen dem Lagerkasten 3b und dem Kühlraum 1 fließenden Luft oder Feuchtigkeit und wiederum schließlich die Luftfeuchtigkeit innerhalb des Lagerkastens 3b ändern. Somit ist eine regelbare Luftfeuchtigkeit innerhalb des Lagerkastens 3b für den Benutzer zu erwarten.

Der Einlegeboden 2 kann aus einem ganzen, transparenten Blech bzw. einer ganzen, transparenten Platte, beispielsweise einer ganzen Glasscheibe hergestellt sein, um diesen optisch ansprechender auszugestalten. Hingegen besteht der Einlegeboden 2 bei der vorliegenden Ausführungsform aus einer Hauptplatte 22 und einem die Hauptplatte 22 umlaufend umschließenden Rahmen 23, wobei in einer der Stirnseite des Kühlraums 1 zugewandten Richtung ein vorderer Abschnitt des Rahmens 23 sich nach unten neigt und erstreckt, um die Bedienfläche 21 zu bilden. Die Hauptplatte 22 ist aus einer transparenten Glasplatte hergestellt, während der Rahmen 23 und die Bedienfläche 21 aus Kunststoff hergestellt sind, was zu verringerten Kosten beiträgt.

Es zeigen FIG 4 den Längsschnitt der FIG 2 und FIG 5 den Aufbau des Aktors 5 in einer schematischen Darstellung. Wie aus FIG 4 und 5 zu entnehmen ist, wirkt der Aktor 5 durch eine Drehbewegung unmittelbar auf den Deckel 4 ein, um den Durchgang 9 zu öffnen. Der Aktor 5 umfasst einen ersten Drehknopf 51 und einen zweiten Drehknopf 52, wobei der erste Drehknopf 51 auf der Bedienfläche 21 und der zweite Drehknopf 52 unter der Bedienfläche 21 angeordnet ist, wobei eine erste Verbindungssäule 511 des ersten Drehknopfs 51 mit einer zweiten Verbindungssäule 521 des zweiten Drehknopfs 52 verbunden ist, um den zweiten Drehknopf 52 in eine Drehbewegung zu bringen, wodurch eine synchrone Drehbewegung des auf der Bedienfläche 21 befindlichen ersten Drehknopfs 51 und des unter der Bedienfläche 21 befindlich zweiten Drehknopfs 52 ermöglicht werden kann. Dabei ist die erste Verbindungssäule 511 über ein Fixierteil mit der zweiten Verbindungssäule befestigt, wobei beispielsweise durch Einschrauben einer Schraube in ein die erste Verbindungssäule 511 und die zweite Verbindungssäule 521 durchgreifendes Schraubenloch die erste Verbindungssäule 511 mit der zweiten Verbindungssäule 521 fest verbunden ist. Der zweite Drehknopf 52 weist eine Steuerwelle 522 auf und an der Schrägfläche 41 des Deckels ist eine erste Schiene 42 vorgesehen, wie sich aus FIG 3 ergibt. Dabei bringt der zweite Drehknopf 52 die Steuerwelle 522 in eine Drehbewegung, um die Steuerwelle 522 in der ersten Schiene 42 zu bewegen und dadurch unmittelbar auf eine Schienenwand der ersten Schiene 42 einzuwirken, so dass der Deckel 4 den Lagerkasten 3 verlässt und den Durchgang 9 öffnet.

Es zeigen FIG 6 den Aufbau des unterhalb der Bedienfläche angebrachten zweiten Drehknopfs in einer schematischen Darstellung und FIG 7 den Aufbau des zweiten Drehknopfs in einer schematischen Darstellung. Wie sich aus FIG 6 und 7 ergibt, weist der zweite Drehknopf 52 eine zweite Schiene 523 und die Bedienfläche 21 an ihrer Unterseite eine in die zweite Schiene 523 hineinragende Anschlagsäule 25 auf, wobei durch die Zusammenwirkung der zweiten Schiene 523 und der Anschlagsäule 25 der Drehwinkel des zweiten Drehknopfs 52 begrenzt wird. An einer Schienenwand der zweiten Schiene 523 sind mehrere Einraststellen 524 vorgesehen, wobei durch Einrasten der Anschlagsäule 25 jeweils in eine der Einraststellen 524 der zweite Drehknopf 52 jeweils in einer vorgegebenen Drehstellung gehalten werden kann. Da die Einraststellen 524 durchgehend an der Schienenwand der zweiten Schiene 523 angeordnet sind, kann die Anschlagsäule 25 auch bei einer Drehbewegung des zweiten Drehknopfs um einen sehr kleinen Winkel in eine entsprechende Einraststelle 524 einrasten, um den zweiten Drehknopf 52 in einer Drehstellung nach einer Drehbewegung um einen sehr kleinen Winkel zu halten. Somit kann der Benutzer bei Betätigung des Aktors 5 den ersten Drehknopf 51 willkürlich langsam drehen, um den Durchgang 9 zwischen dem Deckel 4 und dem Umfang des Lagerkastens 3b allmählich zu öffnen, so dass die Durchflussmenge des Durchgangs 9 sich durch stufenweises Drehen des ersten Drehknopfs 51 ändern lässt.

Um eine derartige stufenweise Regelung zu verwirklichen, sind bei einer weiteren Ausführungsform an einer Schienenwand der zweiten Schiene 523 Zähne 525 vorgesehen, wobei durch Zusammenwirkung der Zähne 525 und der Anschlagsäule 25 der zweite Drehknopf 52 in einer vorgegebenen Drehstellung gehalten werden kann. Nach Drehen des zweiten Drehknopfs 52 unter Einwirkung einer äußeren Kraft um einen bestimmten Winkel liegen die Zähne 525 an der Schienenwand der zweiten Schiene 523 und die Anschlagsäule 25 aneinander an, um die zweite Schiene 523 stillzuhalten. Innerhalb des Drehwinkelbereichs, den die kreisbogenförmig ausgebildete zweite Schiene 523 zurücklegt, kann der Benutzer den zweiten Drehknopf 52 drehen, um diese in irgendeiner Drehstellung innerhalb des Drehwinkelbereichs zu halten.

## Patentansprüche

1. Kältemaschine, umfassend:
- einen Kühlraum (1) mit mindestens einem Einlegeboden (2), wobei der Einlegeboden (2) eine horizontale Abstützfläche aufweist,
- einen entfernbar innerhalb des Kühlraums (1) und unterhalb des Einlegebodens (2) angeordneten Lagerkasten (3),
- einen Deckel (4), welcher zwischen dem Einlegeboden (2) und dem Lagerkasten (3) angeordnet ist und im Wesentlichen die offene Oberseite des Lagerkastens (3) bedeckt,
- einen Aktor (5), der bei in einer Volllagerstellung befindlichem Lagerkasten (3) selektiv mindestens einen Teil des Deckels (4) anhebt, um einen Durchgang (9) zwischen dem angehobenen Deckel (4) und dem Umfang des Lagerkastens (3) zu öffnen,
wobei der Einlegeboden (2) eine Bedienfläche (21) aufweist, auf der der Aktor (5) vorgesehen ist,
**dadurch gekennzeichnet, dass** in einer der Stirnseite des Kühlraums (1) zugewandten Richtung sich die Bedienfläche (21) des Einlegebodens (2) bezogen auf die horizontale Abstützfläche nach unten um einen vorgegebenen Winkel neigt, wobei sich die Bedienfläche (21) nach unten um 20 bis 45 Grad neigt.

2. Kältemaschine nach Anspruch 1, **dadurch gekennzeichnet, dass** der Aktor (5) unmittelbar auf den Deckel (4) einwirkt und diesen von dem Lagerkasten (3) weg bewegt, um den Durchgang (9) zu öffnen.

3. Kältemaschine nach einem der Ansprüche 1 oder 2, **dadurch gekennzeichnet, dass** in einer der Stirnseite des Kühlraums (1) zugewandten Richtung der Deckel (4) eine sich nach unten um einen vorgegebenen Winkel neigende Schrägfläche (41) aufweist, auf die der Aktor (5) durch die Bedienfläche (21) des Einlegebodens (2) hindurch unmittelbar einwirkt.

4. Kältemaschine nach Anspruch 3, **dadurch gekennzeichnet, dass** die Bedienfläche (21) des Einlegebodens (2) die Schrägfläche (41) des Deckels im Wesentlichen bedeckt.

5. Kältemaschine nach einem der Ansprüche 1 bis 4, **dadurch gekennzeichnet, dass** der Einlegeboden (2) aus einem Blech oder einer transparenten Platte einteilig ausgebildet ist.

6. Kältemaschine nach einem der Ansprüche 1 bis 5, **dadurch gekennzeichnet, dass** der Einlegeboden (2) eine Hauptplatte (22) und einen die Hauptplatte (22) umlaufend umschließenden Rahmen (23) umfasst, wobei in einer der Stirnseite des Kühlraums (1) zugewandten Richtung ein vorderer Abschnitt des Rahmens (23) sich nach unten neigt und erstreckt, um die Bedienfläche (21) zu bilden.

7. Kältemaschine nach Anspruch 6, **dadurch gekennzeichnet, dass** die Hauptplatte (22) aus einer transparenten Glasplatte hergestellt ist, während der Rahmen (23) und die Bedienfläche (21) aus Kunststoff hergestellt sind.

8. Kältemaschine nach einem der Ansprüche 1 bis 7, **dadurch gekennzeichnet, dass** der Deckel (4) über zwei Betriebszustände verfügt, wenn sich das Lagerkasten (3) in einer Lagerstellung befindet:
- der Deckel (4) in einem ersten Betriebszustand die offene Oberseite des Lagerkastens (3) im Wesentlichen abdichtet,
- der Deckel (4) in einem zweiten Betriebszustand mindestens teilweise von dem Umfang des Lagerkastens (3) getrennt gehalten und somit zwischen dem Lagerkasten (3) und dem Deckel (4) ein Durchgang geöffnet wird.

9. Kältemaschine nach einem der Ansprüche 1 bis 8, **dadurch gekennzeichnet, dass** der Aktor (5) durch eine Drehbewegung unmittelbar auf den Deckel (4) einwirkt, um den Durchgang zu öffnen.

10. Kältemaschine nach Anspruch 9, **dadurch gekennzeichnet, dass** der Aktor (5) einen ersten Drehknopf (51) und einen zweiten Drehknopf (52) umfasst, wobei eine erste Verbindungssäule (511) des ersten Drehknopfs (51) mit einer zweiten Verbindungssäule (521) des zweiten Drehknopfs (52) verbunden ist, um den zweiten Drehknopf (52) in eine Drehbewegung zu bringen, wobei der zweite Drehknopf (52) eine Steuerwelle (522) aufweist und an der Schrägfläche (41) des Deckels eine erste Schiene (42) vorgesehen ist, wobei der zweite Drehknopf (52) die Steuerwelle (522) in eine Drehbewegung bringt, um die Steuerwelle (522) in der ersten Schiene (42) zu bewegen und dadurch unmittelbar auf eine Schienenwand der ersten Schiene (42) einzuwirken, so dass der Deckel (4) den Lagerkasten (3) verlässt und den Durchgang öffnet.

11. Kältemaschine nach Anspruch 10, **dadurch gekennzeichnet, dass** der zweite Drehknopf (52) eine zweite Schiene (523) und die Bedienfläche (21) an ihrer Unterseite eine in die zweite Schiene (523) hineinragende Anschlagsäule (25) aufweist, wobei durch die Zusammenwirkung der zweiten Schiene (523) und der Anschlagsäule (25) der Drehwinkel des zweiten Drehknopfs (52) begrenzt wird.

12. Kältemaschine nach Anspruch 11, **dadurch gekennzeichnet, dass** an einer Schienenwand der zweiten Schiene (523) mehrere Einraststellen (524) vorgesehen sind, wobei durch Einrasten der Anschlagsäule (25) jeweils in eine der Einraststellen (524) der zweite Drehknopf (52) jeweils in einer vorgegebenen Drehstellung gehalten werden kann.

13. Kältemaschine nach Anspruch 11, **dadurch gekennzeichnet, dass** an einer Schienenwand der zweiten Schiene (523) Zähne (525) vorgesehen sind, wobei durch Zusammenwirkung der Zähne (525) und der Anschlagsäule (25) der zweite Drehknopf (52) in einer vorgegebenen Drehstellung gehalten werden kann.

14. Kältemaschine nach Anspruch 10, **dadurch gekennzeichnet, dass** die erste Verbindungssäule (511) des ersten Drehknopfs (51) über ein Fixierteil mit der zweiten Verbindungssäule (521) des zweiten Drehknopfs (52) fest verbunden ist.

## Claims

1. Refrigeration machine, comprising:
- a cooling compartment (1) with at least one shelf (2), wherein the shelf (2) has a horizontal supporting surface,
- a storage box (3) which is arranged such that it can be removed within the cooling compartment (1) and below the shelf (2),
- a lid (4), which is arranged between the shelf (2) and the storage box (3) and substantially covers the open top side of the storage box (3),
- an actuator (5), which selectively raises at least part of the lid (4) when the storage box (3) is situated in a full storage position, in order to open a passage (9) between the raised lid (4) and the periphery of the storage box (3),
wherein the shelf (2) has an operating surface (21), on which the actuator (5) is provided,
**characterised in that** the operating surface (21) of the shelf (2) is inclined by a predefined angle downwards in relation to the horizontal supporting surface in a direction facing towards the end face of the cooling compartment (1), wherein the operating surface (21) is inclined downwards by 20 to 45 degrees.

2. Refrigeration machine according to claim 1, **characterised in that** the actuator (5) acts directly on the lid (4) and moves said lid (4) away from the storage box (3), in order to open the passage (9).

3. Refrigeration machine according to one of claims 1 or 2, **characterised in that** the lid (4) has an oblique surface (41) which is inclined by a predefined angle downwards in a direction facing towards the end face of the cooling compartment (1), on which oblique surface (41) the actuator (5) acts directly through the operating surface (21) of the shelf (2).

4. Refrigeration machine according to claim 3, **characterised in that** the operating surface (21) of the shelf (2) substantially covers the oblique surface (41) of the lid.

5. Refrigeration machine according to one of claims 1 to 4, **characterised in that** the shelf (2) is embodied from a metal sheet or a transparent plate, in one piece.

6. Refrigeration machine according to one of claims 1 to 5, **characterised in that** the shelf (2) comprises a main plate (22) and a frame (23) surrounding the main plate (22) in a peripheral manner, wherein a front section of the frame (23) is inclined downwards and extends in a direction facing towards the end face of the refrigeration compartment (1), in order to form the operating surface (21).

7. Refrigeration machine according to claim 6, **characterised in that** the main plate (22) is produced from a transparent glass plate, while the frame (23) and the operating surface (21) are produced from plastic.

8. Refrigeration machine according to one of claims 1 to 7, **characterised in that** the lid (4) possesses two operating states, when the storage box (3) is situated in a storage position:
- in a first operating state, the lid (4) substantially seals off the open top side of the storage box (3),
- in a second operating state, the lid (4) is at least partially kept separate from the periphery of the storage box (3) and thus a passage is opened between the storage box (3) and the lid (4).

9. Refrigeration machine according to one of claims 1 to 8, **characterised in that** the actuator (5) acts directly on the lid (4) by way of a rotary movement, in order to open the passage.

10. Refrigeration machine according to claim 9, **characterised in that** the actuator (5) comprises a first rotary knob (51) and a second rotary knob (52), wherein a first connecting column (511) of the first rotary knob (51) is connected to a second connecting column (521) of the second rotary knob (52), in order to cause a rotary movement of the second rotary knob (52), wherein the second rotary knob (52) has a control shaft (522) and a first rail (42) is provided on the oblique surface (41) of the lid, wherein the second rotary knob (52) causes a rotary movement of the control shaft (522), in order to move the control shaft (522) in the first rail (42) and as a result to act directly on a rail wall of the first rail (42), so that the lid (4) leaves the storage box (3) and opens the passage.

11. Refrigeration machine according to claim 10, **characterised in that** the second rotary knob (52) has a second rail (523) and the operating surface (21) on its bottom side has an end stop column (25) which protrudes inwards into the second rail (523), wherein the angle of rotation of the second rotary knob (52) is restricted by the interaction between the second rail (523) and the end stop column (25).

12. Refrigeration machine according to claim 11, **characterised in that** a plurality of latching points (524) are provided on a rail wall of the second rail (523), wherein the second rotary knob (52) can be held in a predefined rotary position in each case by the end stop column (25) latching into one of the latching points (524) in each case.

13. Refrigeration machine according to claim 11, **characterised in that** teeth (525) are provided on a rail wall of the second rail (523), wherein the second rotary knob (52) can be held in a predefined rotary position by the interaction between the teeth (525) and the end stop column (25).

14. Refrigeration machine according to claim 10, **characterised in that** the first connecting column (511) of the first rotary knob (51) is permanently connected to the second connecting column (521) of the second rotary knob (52) via a fixing part.

## Revendications

1. Machine frigorifique comprenant :
- un espace réfrigéré (1) avec au moins une tablette (2), dans laquelle la tablette (2) présente une surface d'appui horizontale,
- un bac de stockage (3) disposé de façon amovible à l'intérieur de l'espace réfrigéré (1) et sous la tablette (2),
- un couvercle (4) disposé entre la tablette (2) et le bac de stockage (3) et qui couvre essentiellement le côté supérieur ouvert du bac de stockage (3),
- un actionneur (5) qui, lorsque le bac de stockage (3) se trouve dans une position de stockage remplie, soulève sélectivement au moins une partie du couvercle (4) afin d'ouvrir un passage (9) entre le couvercle soulevé (4) et le pourtour du bac de stockage (3), dans laquelle la tablette (2) présente une surface de commande (21), sur laquelle l'actionneur (5) est prévu, **caractérisé en ce que**, dans un sens orienté vers le côté frontal de l'espace réfrigéré (1), la surface de commande (21) de la tablette (2) s'incline d'un angle prédéterminé vers le bas par rapport à la surface d'appui horizontale, dans laquelle la surface de commande (21) s'incline de 20 à 45 degrés vers le bas.

2. Machine frigorifique selon la revendication 1, **caractérisée en ce que** l'actionneur (5) agit directement sur le couvercle (4) et l'éloigne du bac de stockage (3) afin d'ouvrir le passage (9).

3. Machine frigorifique selon l'une des revendications 1 ou 2, **caractérisée en ce que**, dans un sens orienté vers le côté frontal de l'espace réfrigéré (1), le couvercle (4) présente une surface inclinée (41) qui s'incline d'un angle prédéterminé vers le bas, sur laquelle l'actionneur (5) agit directement à travers la surface de commande (21) de la tablette (2).

4. Machine frigorifique selon la revendication 3, **caractérisée en ce que** la surface de commande (21) de la tablette (2) couvre essentiellement la surface inclinée (41) du couvercle.

5. Machine frigorifique selon l'une des revendications 1 à 4, **caractérisée en ce que** la tablette (2) est réalisée en une seule pièce à partir d'une tôle ou d'une plaque transparente.

6. Machine frigorifique selon l'une quelconque des revendications 1 à 5, **caractérisée en ce que** la tablette (2) comprend une plaque principale (22) et un cadre (23) entourant la plaque principale (22) sur son pourtour, dans laquelle une section avant du cadre (23) s'incline et s'étend vers le bas dans un sens orienté vers le côté frontal de l'espace réfrigéré (1), pour former la surface de commande (21).

7. Machine frigorifique selon la revendication 6, **caractérisée en ce que** la plaque principale (22) est fabriquée à partir d'une plaque de verre transparente, tandis que le cadre (23) et la surface de commande (21) sont fabriqués en matière plastique.

8. Machine frigorifique selon l'une des revendications 1 à 7, **caractérisée en ce que** le couvercle (4) possède deux états de fonctionnement lorsque le bac de stockage (3) se trouve dans une position de stockage :
- dans un premier état de fonctionnement, le couvercle (4) étanchéifie sensiblement le côté supérieur ouvert du bac de stockage (3),
- dans un deuxième état de fonctionnement, le couvercle (4) est maintenu au moins partiellement séparé du pourtour du bac de stockage (3) et un passage est ainsi ouvert entre le bac de stockage (3) et le couvercle (4).

9. Machine frigorifique selon l'une des revendications 1 à 8, **caractérisée en ce que** l'actionneur (5) agit directement sur le couvercle (4) par un mouvement rotatif, afin d'ouvrir le passage.

10. Machine frigorifique selon la revendication 9, **caractérisée en ce que** l'actionneur (5) comprend un premier bouton rotatif (51) et un deuxième bouton rotatif (52), dans laquelle une première colonne de liaison (511) du premier bouton rotatif (51) est reliée à une deuxième colonne de liaison (521) du deuxième bouton rotatif (52), pour entraîner le deuxième bouton rotatif (52) dans un mouvement rotatif, dans laquelle le deuxième bouton rotatif (52) comprend un arbre de commande (522) et un premier rail (42) est prévu sur la surface inclinée (41) du couvercle, dans laquelle le deuxième bouton rotatif (52) entraîne l'arbre de commande (522) dans un mouvement rotatif pour déplacer l'arbre de commande (522) dans le premier rail (42) et agir ainsi directement sur une paroi de rail du premier rail (42), de sorte que le couvercle (4) quitte le bac de stockage (3) et ouvre le passage.

11. Machine frigorifique selon la revendication 10, **caractérisée en ce que** le deuxième bouton rotatif (52) présente un deuxième rail (523) et la surface de commande (21) présente, sur son côté inférieur, une colonne de butée (25) faisant saillie dans le deuxième rail (523), dans laquelle l'angle de rotation du deuxième bouton rotatif (52) est limité par la coopération du deuxième rail (523) et de la colonne de butée (25).

12. Machine frigorifique selon la revendication 11, **caractérisée en ce que** plusieurs emplacements d'encliquetage (524) sont prévus sur une paroi de rail du deuxième rail (523), dans laquelle le deuxième bouton rotatif (52) peut être maintenu dans une position de rotation prédéterminée par encliquetage de la colonne de butée (25) respectivement dans l'un des emplacements d'encliquetage (524).

13. Machine frigorifique selon la revendication 11, **caractérisée en ce que** des dents (525) sont prévues sur une paroi de rail du deuxième rail (523), dans laquelle la coopération des dents (525) et de la colonne de butée (25) permet de maintenir le deuxième bouton rotatif (52) dans une position de rotation prédéterminée.

14. Machine frigorifique selon la revendication 10, **caractérisée en ce que** la première colonne de liaison (511) du premier bouton rotatif (51) est fermement reliée à la deuxième colonne de liaison (521) du deuxième bouton rotatif (52) par l'intermédiaire d'une pièce de fixation.
